# EUROPÄISCHE PATENTSCHRIFT

(11) **EP 0 985 121 B1**
(45) Veröffentlichungstag und Bekanntmachung des Hinweises auf die Patenterteilung: **10.09.2003**
(21) Anmeldenummer: 98916778.8
(22) Anmeldetag: 07.05.1998
(51) Int. Cl.: F26B 3/28

(54) **VORRICHTUNG ZUM BESTRAHLEN EINES SUBSTRATS MITTELS UV-STRAHLEN UND VERFAHREN ZUM BETRIEB DER VORRICHTUNG**
DEVICE FOR EXPOSING A SUBSTRATE TO UV RAYS AND METHOD FOR USING THIS DEVICE
DISPOSITIF POUR L'EXPOSITION D'UN SUBSTRAT A DES RAYONS UV ET PROCEDE POUR L'EXPLOITATION DE CE DISPOSITIF

(30) Priorität: 26.05.1997 CH 122597
(43) Veröffentlichungstag der Anmeldung: 15.03.2000
(73) Patentinhaber: Uviterno AG, 9442 Berneck (CH)
(72) Erfinder: Glaus, Bernhard Max, 9030 Abtwil (CH)
(74) Vertreter: Stocker, Kurt
(86) Internationale Anmeldenummer: CH9800186
(87) Internationale Veröffentlichungsnummer: WO98054525

(56) Entgegenhaltungen:
- EP-A- 0 743 498
- WO-A-89/05883
- WO-A-96/28302
- CH-A- 660 489
- DE-U- 9 312 809
- GB-A- 970 261
- GB-A- 1 489 183
- GB-A- 2 258 296
- GB-A- 2 274 430
- US-A- 3 950 650
- US-A- 4 182 047
- US-A- 5 094 010

## Beschreibung

Die Erfindung betrifft eine Vorrichtung zum Bestrahlen eines Substrats mittels UV-Strahlen gemäss dem Oberbegriff von Anspruch 1.

Eine derartige Vorrichtung ist aus der US-A-4 182 047 bekannt. Derartige Vorrichtungen werden beispielsweise in der Drucktechnik zum Trocknen von Lacken, Farben usw. durch Polymerisation eingesetzt. Behandlungen mittels UV-Strahlen werden aber beispielsweise auch in der Lebensmitteltechnik für Konservierungszwecke usw. eingesetzt.

Ein Problem bei UV-Strahlungsquellen besteht darin, dass neben der UV-Strahlung ein sehr hoher Anteil wärmeintensiver Infrarotstrahlung abgegeben wird. Einerseits bedingt dies eine permanente Kühlung der Strahlungsquelle und anderseits müssen Massnahmen getroffen werden, damit das zumeist wärmeempfindliche Substrat nicht beschädigt werden kann. Zur Kühlung der UV-Strahlungsquelle war es daher bereits bekannt, einen Luftstrom durch das mit einer Quarzglasplatte abgeschlossene Gehäuse zu leiten.

So zeigt beispielsweise die US-A-5,094,010 einen gattungsmässig vergleichbaren UV-Strahler, dessen Gehäuse zusätzlich auch noch mit einer Wasserkühlung ausgerüstet ist. Der Reflektor der UV-Lampe ist fest in einen relativ massiven Lampenkopf integriert. Dieser UV-Strahler ist zum Trocknen grosser Werkstücke wie z.B. Bootskörper aus glasfaserverstärktem Kunststoff bestimmt und eignet sich nicht zum Bestrahlen von Substraten, die mit hoher Geschwindigkeit an der Strahlungsquelle vorbeilaufen. Ein schnelles Abblenden oder Wegdrehen der Strahlungsquelle ist nicht möglich.

In der DE U 93 12 809.6 ist eine UV-Strahlungseinrichtung beschrieben, die für hochproduktive Fertigungslinien, beispielsweise zur Herstellung von Compact Discs bestimmt ist. Die Austrittsöffnung ist zwar mit einer Quarzglasscheibe abgedeckt, das Gehäuse ist jedoch gegenüber der Umgebung nicht hermetisch abgeschlossen. Über eine Ablufteinrichtung wird Umgebungsluft über seitliche Lüftungsöffnungen und Schlitze angesaugt. Dies hat den Nachteil, dass auch Schmutz und Staubpartikel in das Gehäuse gelangen können. Der Reflektor der UV-Lampe ist in zwei beweglich gelagerte Reflektorhälften unterteilt, die zum Abblenden der Strahlung sich gegenseitig überlappend zusammengefahren werden können. Trotz der Luftkühlung werden die Reflektorhälften dabei im geschlossenen Zustand sehr hohen Temperaturen ausgesetzt und ausserdem werden die Wärmestrahlen auf die Lampe zurückgeworfen.

Bei der GB A 2 258 296 ist die offene Seite des Reflektors gegenüber der Umgebung durch mehrere parallel nebeneinanderliegende Rohre, vorzugsweise aus Quarzglas abgeschlossen. Durch diese Rohre selbst, sowie auch durch das Gehäuse kann ein Kühlgasstrom geleitet werden. Zum Abblenden der starr gelagerten UV-Lampe ist eine spezielle Blendenvorrichtung vorgesehen.

Schliesslich ist durch die US A 4 182 047 eine UV-Strahlungseinheit bekannt geworden, bei der über die offene Seite des Reflektors Kühlluft angesaugt werden kann. Der Reflektor ist dabei in einem Gehäuse untergebracht, das insgesamt um eine Schwenkachse aus einer Arbeitsstellung in eine Sicherheitsstellung schwenkbar ist, in welcher das Substrat nicht beaufschlagt wird. In beiden Stellungen bleibt die Kühlfunktion aufrecherhalten

Ein wesentlicher Nachteil der offenen Luftstromkühlung besteht darin, dass die angesaugte Kühlluft verunreinigungen wie z.B. Staub oder feine Lackpartikel mit sich trägt. Diese Verunreinigungen treffen auf die Oberfläche der UV-Lampe oder des Reflektors, wo sie infolge der hohen Temperatur eingebrannt werden und mit der Zeit einen Schmutzfilm bilden. Dieser reduziert den Wirkungsgrad der Strahlungsquelle.

Anderseits können die bekannten Vorrichtungen mit geschlossenem Kühlluftsystem nicht in verschiedenen Betriebsstellungen arbeiten und die sehr empfindlichen Reflektoren sind nur auf einer Seite dem Kühlluftstrom ausgesetzt.

Es ist daher eine Aufgabe der Erfindung, eine Vorrichtung der eingangs genannten Art zu schaffen, bei der die UV-Lampe ohne die Gefahr einer Verunreinigung mittels Kühlgas gekühlt werden kann. Die Kühlung soll auch bei beweglichem Gehäuse möglich sein und zwar derart, dass nicht nur die UV-Lampe selbst, sondern auch der Reflektor ausreichend gekühlt wird. Diese Aufgabe wird erfindungsgemäss mit einer Vorrichtung gelöst, welche die Merkmale im Anspruch 1 aufweist.

Das Verschliessen der Austrittsseite mit einer UV-strahlungsdurchlässigen Glasplatte insbesondere mit einer Quarzglasplatte ermöglicht es, innerhalb des Lampengehäuses einen geschlossenen Kühlluftkreislauf zu führen. Zu diesem Zweck ist das Gehäuse mit wenigstens je einem Kühlgaseinlass und mit wenigstens je einem Kühlgasauslass versehen, und zwar derart, dass die UV-Lampe mit dem Gasstrom zwischen Einlass und Auslass beaufschlagbar ist. Eine Kühlung mit voller Leistung ist somit in jeder Betriebsstellung möglich, ohne dass die Umgebung durch eine Strömung beeinträchtigt wird. An der Lampe kann ausserdem kein Ozon mehr austreten. Damit besteht auch nicht mehr die Gefahr, dass die Oberfläche des Substrats direkt mit ozonhaltiger Luft beaufschlagt wird, was in bestimmten Fällen die mit den UV-Strahlen angestrebte Trocknung verzögern kann.

Zur Kompensation der Relativbewegung des Gehäuses zwischen der Arbeitsstellung und der Stand-by Stellung sind die Zufuhrleitung und die Abfuhrleitung wenigstens abschnittweise als flexible Leitungen oder als Teleskoprohre ausgebildet. Das Gehäuse bildet auf diese Weise ein autonomes Modul, das unabhängig von seiner Betriebsstellung in einem geschlossenen System mit einem Kühlgasstrom beaufschlagt werden kann. Das Gehäuse ist dabei zwischen der Arbeitsstellung und der Stand-by Stellung linear verschiebbar gelagert.

Der Reflektor ist dabei derart frei im Gehäuse gelagert, dass er in jeder Betriebsstellung allseits von Kühlgas umströmt ist.

Ein besonders hoher Wirkungsgrad kann erzielt werden, wenn der Kühlgaseinlass mit einem Druckventilator und wenn der Kühlgasauslass mit einem Saugventilator verbunden ist. Auf diese Weise können grosse Kühlgasmengen mit einer gezielten Strömung durch das Lampengehäuse geführt werden. Schädliches Ozon wird abgesaugt. Alternativ ist es natürlich auch denkbar, dass lediglich der Kühlgaseinlass mit einem Druckventilator oder dass lediglich der Kühlgasauslass mit einem Saugventilator verbunden ist.

Eine besonders effiziente Kühlung kann dadurch bewirkt werden, dass in dem Gehäuse ein Temperatursensor angeordnet ist und dass am Druckventilator und/oder am Saugventilator Steuerungsmittel zum Steuern der das Gehäuse durchströmenden Luftmenge angeordnet sind, welche mit dem Temperatursensor in Wirkverbindung stehen. Über den Temperatursensor kann damit die Kühlgasmenge gesteuert werden. Dies lässt sich beispielsweise damit erreichen, dass die Steuerungsmittel eine motorisch gesteuerte Klappe zum Verändern des Strömungsquerschnitts aufweisen. Der Antriebsmotor des Ventilators arbeitet dadurch immer mit voller Leistung, so dass ohne Verzögerung mit maximaler Kühlleistung gearbeitet werden kann. Alternativ können die Steuerungsmittel aber auch eine Frequenzsteuerung für den Antriebsmotor des Druckventilators und/oder des Saugventilators aufweisen.

Besonders vorteilhaft ist es, wenn der Kühlgasauslass oder eine mit diesem verbundene Auslassleitung mit einem Ozonfilter versehen ist. Damit wird die Kontamination der Umgebung mit künstlich erzeugtem Ozon verhindert. Die derart gereinigte Luft kann an einer geeigneten Stelle zu Heizzwecken in den Raum abgegeben werden, da sie Temperaturen von bis zu 80° Celsius aufweisen kann. Denkbar ist auch die Einspeisung der aufgeheizten Abluft in einen Wärmetauscher für die Rückgewinnung der abgegebenen Wärme.

In bestimmten Fällen ist es auch zweckmässig, wenn der Kühlgaseinlass oder eine mit diesem verbundene Einlassleitung mit einem Luftfilter versehen ist. Das in das Gehäuse eintretende Kühlgas wird so von Staub gereinigt und eine Verschmutzung der UV-Lampe wird verhindert.

Vorzugsweise ist die UV-Lampe im Gehäuse von einem Reflektor umgeben, der mit wenigstens einer Öffnung zum Durchleiten des Luftstroms versehen ist. Dabei kann es sich vorteilhaft um einen auf der Symmetrie-Ebene des Reflektors liegenden und parallel zur UV-Lampe verlaufenden Längsschlitz handeln. Dadurch kann wenigstens ein Teil der Kühlgasmenge direkt auf die UV-Lampe gerichtet werden.

Ein Reflektor mit oder ohne Öffnung kann ausserdem wärmestrahlungsdurchlässig ausgebildet sein. Der Reflektor reflektiert dadurch lediglich die UV-Strahlen, während ein grosser Teil der wärmeintensiven IR-Strahlung den Reflektor durchdringt. Eine derartige Ausbildung des Reflektors kann bei der Führung des Kühlgases innerhalb des Gehäuses speziell berücksichtigt werden. Besonders vorteilhaft besteht der Reflektor dabei aus einer mit einer Spiegelschicht versehenen Glaskeramik (z.B. ROBAX® eingetragene Marke). Glaskeramische Werkstoffe haben eine sehr hohe Durchlässigkeit für Wärmestrahlen und werden zu diesem Zweck auch bei elektrischen Herdplatten eingesetzt. Durch an sich bekannte Beschichtungstechniken kann eine Spiegelschicht aufgetragen werden, so dass UV-Strahlen trotzdem reflektiert werden.

Neben dem Gehäuse ist vorteilhaft ein Absorber zum Absorbieren der Wärme- und UV-Strahlen in der Stand-by Stellung angeordnet. Der Absorber kann dabei für zusätzliche Kühlung mit einer Absaugeinrichtung verbunden sein.

Bei einem vorübergehenden Stillstand des Substratdurchlaufs wird das Gehäuse dabei automatisch in die Stand-by Stellung gefahren, so dass das Substrat nicht einer übermässig langen Strahlungseinwirkung ausgesetzt ist, welche im Extremfall zu einer Selbstentzündung führen könnte. Die UV-Strahlen werden vom Absorber absorbiert, so dass das Bedienungspersonal nicht gefährdet ist.

Die maximal mögliche Ausfahrposition des Gehäuses zum Erreichen der Arbeitsstellung kann derart einstellbar sein, dass die UV-Lampe nur mit einem Abschnitt das Substrat bestrahlt, während der verbleibende Abschnitt auf den Absorber gerichtet ist und diesen bestrahlt. Die verstellbare Ausfahrposition hat den Vorteil, dass der Bestrahlungsabschnitt der Grösse des durchlaufenden Werkstückes angepasst werden kann. Auf diese Weise müssen nicht unnötigerweise Transportmittel oder dergleichen bestrahlt werden, welche sich dabei erwärmen würden. Besonders vorteilhaft lässt sich das Gehäuse linear bewegen, wenn es an wenigstens einer Führungsschiene aufgehängt ist und wenn es mit einem Pneumatikzylinder zwischen der Arbeitsstellung und der Stand-by Stellung verschiebbar ist. Andere Antriebsmittel, wie z.B. Linearmotoren usw. wären natürlich ebenfalls denkbar.

Das Gehäuse ist vorteilhaft unterteilt in eine erste Strömungskammer, in der die UV-Lampe angeordnet ist und in einer zweite Strömungskammer, wobei der Kühlgaseinlass an der ersten Strömungskammer und der Kühlgasauslass an der zweiten Strömungskammer angeordnet ist. Die beiden Strömungskammern sind über einen parallel zur UV-Lampe verlaufenden Schlitz oder über eine Reihe von Öffnungen miteinander verbunden.

Die Quarzglasplatte hat einen anderen Wärmeausdehnungskoeffizienten als das Gehäuse aus Stahl. Sie ist daher vorteilhaft in einem Dilatationslager am Gehäuse gelagert.

Die Erfindung betrifft auch ein Verfahren zum Betrieb der eingangs genannten Vorrichtung. Dieses Verfahren ist durch die Merkmale in den Ansprüchen 13, 14 und 15 gekennzeichnet. Das Einspeisen des Kühlgases mit einem Druck von wenigstens 1 Kilopascal bewirkt eine intensive Bestreichung sämtlicher Teile innerhalb des Gehäuses mit Kühlgas. Am Druckventilator kann der Arbeitsdruck 2 bis 3 Kilopascal betragen. Die Druckdifferenz gegenüber dem Gehäuse ergibt sich durch die Übertragungsleitungen. Je nach Gehäusegrösse kann der Kühlgasdurchsatz bis zu ca. 400 m³/Stunde betragen. Die Temperatur des eingespeisten Kühlgases kann der Umgebungstemperatur entsprechen, sollte aber ca. 25 bis 30° Celsius nicht überschreiten. In bestimmten Fällen wäre es denkbar, die Temperatur des eingespeisten Kühlgases mit einem Kühlaggregat zu reduzieren. Die Temperatur der Abluft kann am Ausgang 45 bis 80° Celsius betragen, so dass in bestimmten Fällen eine Wärmerückgewinnung sinnvoll ist.

Unter bestimmten Umständen kann es vorteilhaft sein, im Gehäuse stets einen unter dem Atmosphärendruck liegenden Druck aufrechtzuerhalten. Auf diese Weise ist gewährleistet, dass keine ozonhaltige Luft aus dem Gehäuse austreten kann.

Das Problem der Ozonbildung durch Zusammenwirken der UV-Strahlen und des Luftsauerstoffs könnte aber auch dadurch völlig beseitigt werden, dass als Kühlgas Stickstoff verwendet wird. Es hat sich ausserdem überraschend gezeigt, dass der Polymerisationsvorgang in einer Stickstoffatmosphäre besser abläuft und es wäre daher denkbar, das Substrat in einer Stickstoffatmosphäre zu bestrahlen und das Gas gleichzeitig als Kühlgas durch das Gehäuse zu führen.

Ausführungsbeispiele der Erfindung sind in den Zeichnungen dargestellt und werden nachstehend genauer beschrieben. Es zeigen:
- Figur 1: die Seitenansicht eines linear verschiebbaren Bestrahlungskopfes mit den Merkmalen der Erfindung,
- Figur 2: ein Querschnitt durch ein Lampengehäuse mit Reflektor,
- Figur 3: die schematische Darstellung einer Kühlluftsteuerung,
- Figur 4: ein Querschnitt durch ein Lampengehäuse mit schwenkbarer UV-Lampe,
- Figur 5: ein Querschnitt durch ein Lampengehäuse für direkte und indirekte Bestrahlung des Substrats,
- Figur 6: eine Seitenansicht eines linear verschiebbaren Bestrahlungskopfes analog zu Figur 1, aber mit weiteren konstruktiven Details,
- Figur 7: eine Draufsicht auf den Bestrahlungskopf gemäss Figur 6,
- Figur 8: eine Stirnansicht auf dem Bestrahlungskopf gemäss Figur 6 in etwas vergrössertem Massstab, und
- Figur 9: ein Dilatationslager für die Quarzglasplatte.

Bei allen nachstehend beschriebenen Ausführungsbeispielen wird als Kühlgas Umgebungsluft verwendet. Der Einfachheit halber wird daher stets der Ausdruck "Luft" anstelle von "Kühlgas" verwendet.

In Figur 1 ist stark schematisiert eine UV-Lampe 2 dargestellt, die in einem Gehäuse 3 angeordnet ist. Durch eine Austrittsseite 4 am Gehäuse treffen die UV-Strahlen auf ein Substrat 1, das beispielsweise auf einem Förderband unter dem Gehäuse hindurchgeführt wird.

Die Austrittsseite 4 am Gehäuse 3 ist mit einer UV-strahlungsdurchlässigen Quarzglasplatte 5 verschlossen. Bis auf einen Lufteinlass 6 und auf einen Luftauslass 7 ist das Gehäuse 3 somit weitgehend hermetisch abgeschlossen. Der Lufteinlass 6 ist mit einem Druckventilator 8 verbunden, der Umgebungsluft ansaugt und mit relativ hohem Druck in das Gehäuse 3 einspeist. Der Luftauslass 7 ist mit einem Saugventilator 9 verbunden, der Luft aus dem Gehäuse absaugt und über einen Ozonfilter 12 wiederum an die Umgebung abgibt. Die Zufuhrleitung 10 bzw. die Abfuhrleitung 11 sind vorzugsweise als flexible Leitungen ausgebildet. Lufteinlass 6 und Luftauslass 7 sind derart am Gehäuse angeordnet, dass die UV-Lampe 2 im Hauptströmungsbereich liegt. Selbstverständlich können im Gehäuse zusätzliche Schikanen, Leitbleche und dergleichen angeordnet sein, um die Strömungswirkung zu verbessern. Das Gehäuse 3 ist auf einem hier nicht näher dargestellten Schlitten auf einer linearen Führung 14 befestigt und kann in Pfeilrichtung a verschoben werden. Aus der dargestellten Arbeitsstellung kann damit bei unveränderter Leistung der Ventilatoren 8, 9 das Gehäuse soweit in der Abbildung nach rechts verschoben werden, bis die UV-Lampe 2 über dem Absorber 13 liegt. In dieser Stand-by Stellung kann vorübergehend der Durchsatz der Substrate 1 gestoppt werden. Auf diese Weise kann ein Abschalten der UV-Lampe 2 vermieden werden.

In Figur 2 ist ebenfalls stark schematisiert ein Querschnitt durch das Gehäuse 3 dargestellt, dessen Austrittsseite 4 mit einer Quarzglasplatte 5 verschlossen ist. Die UV-Lampe 2 ist von einem Reflektor 15 umgeben, der über der UV-Lampe 2 einen Spalt 16 aufweist. Durch diesen Spalt kann Kühlluft aus dem Lufteinlass 6 unmittelbar auf die UV-Lampe 2 treffen. Ein Teil der Kühlluft streicht auf der Rückseite des Reflektors 15 entlang und kühlt diesen ebenfalls. Der Luftauslass 7 ist auf der Längsseite angeordnet, könnte aber ebenso wie der Lufteinlass auch auf einer Stirnseite liegen. Selbstverständlich könnten bei jeder Ausführungsform auch mehrere Lufteinlässe bzw. Luftauslässe am Gehäuse angeordnet sein.

Der Reflektor 15 ist mittels einer Oberflächenbeschichtung derart ausgebildet, dass lediglich die UV-Strahlen 21 reflektiert werden, während wärmeintensive IR-Strahlen 22 den Reflektor direkt durchdringen. Diese Massnahme dient ebenfalls dazu, schädliche Wärmestrahlen vom Substrat fernzuhalten.

Figur 3 zeigt schematisch ein Lampengehäuse 3 mit einer darin angeordneten UV-Lampe 2. Im Gehäuse ist auch noch ein Temperatursensor 19 angebracht, mit dessen Hilfe die Innentemperatur ständig überwacht werden kann. Der Temperatursensor 19 steht in Wirkverbindung mit einem Stellantrieb 20, mit dem Klappenventile 18, 18' in der Zufuhrleitung 10 bzw. in der Abfuhrleitung 11 betätigt werden können. Die Antriebsmotoren 17, 17' des Druckventilators 8 bzw. des Saugventilators 9 arbeiten dabei immer mit voller Leistung und die Steuerung der Luftmenge erfolgt lediglich über die Klappenventile. Alternativ könnten die Antriebsmotoren 17, 17' aber auch mit einer Frequenzsteuerung versehen sein, welche Steuerimpulse vom Temperatursensor 19 empfängt.

Figur 4 zeigt ein Lampengehäuse 3, bei dem die darin angeordnete UV-Lampe 2 samt ihrem Reflektor 15 um 90° geschwenkt werden kann. In der dargestellten Arbeitsstellung treten die UV-Strahlen durch die Quarzglasplatte 5 auf der Austrittsseite 4 aus. In der mit 15' dargestellten Stand-by Stellung des Reflektors treffen die Strahlen auf ein Schutzblech 23.

Selbstverständlich wären auch alternative Arbeitsstellungen bzw. Stand-by Stellungen denkbar, bei denen die UV-Strahlen über einen teildurchlässigen Spiegel auf das Substrat bzw. vom Substrat weggelenkt werden. Derartige Ausführungsbeispiele sind z.B. in der CH-A-660 489 beschrieben. Der teildurchlässige Spiegel kann dabei fest oder schwenkbar im Gehäuse angeordnet sein.

Figur 5 zeigt einen UV-Strahler, bei dem zwei verschiedene Betriebsstellungen möglich sind. Im Gehäuse 3 mit der durch eine Quarzglasplatte 5 verschlossenen Austrittsseite 4 sind mehrere Lufteinlässe 6, 6', 6'' und mehrere Luftauslässe 7, 7' angeordnet. Die UV-Lampe 2 ist mit einem Reflektor 15 versehen, der in drei verschiedene Stellungen gedreht werden kann. Neben der UV-Lampe ist ein teildurchlässiger Spiegel 24 angeordnet, über den in einer ersten Betriebsstellung UV-Strahlen 21 auf das Substrat 1 gerichtet werden können, während die wärmeintensiven IR-Strahlen 22 den Spiegel durchdringen und am Absorber 13 absorbiert werden. In einer zweiten Betriebsstellung kann der Reflektor 15 derart um 90° geschwenkt werden, dass die Strahlung direkt durch die Glasplatte 5 auf ein Substrat 1 fällt. Diese direkte Bestrahlung enthält das gesamte Strahlenspektrum, also auch die IR-Strahlen, was jedoch in bestimmten Fällen erwünscht sein kann. In der Stand-by Stellung wird der Reflektor 15 nach oben gedreht, so dass die Strahlen auf das Schutzblech 23 fallen. An einem derart multifunktionalen Strahlenkopf ist die Luftkühlung im geschlossenen Gehäuse besonders vorteilhaft, weil durch die Quarzglasplatte 5 die mechanisch beweglichen Teile und insbesondere auch der empfindliche Spiegel 24 geschützt werden. Die Kühlluft kann innerhalb des Gehäuses gezielt an die Stellen gelenkt werden, wo sie benötigt wird, also z.B. auch auf den Absorber 13.

Selbstverständlich können am Gehäuse noch zusätzliche Kühlmassnahmen vorgesehen sein, ohne dass dabei der Gegenstand der Erfindung verlassen würde. So wäre es z.B. denkbar, dass zusätzlich noch Kühlkanäle für das Durchleiten einer Kühlflüssigkeit vorgesehen sind.

Die Figuren 6 bis 8 zeigen einen Bestrahlungskopf, der ebenfalls in Pfeilrichtung a linear verschiebbar gelagert ist. Die Verschiebung erfolgt dabei an einem Gestell 25, das Bestandteil einer Bestrahlungsvorrichtung sein kann. Zu diesem Zweck sind am Gestell Wälzlager 26 angeordnet, welche in zwei U-förmige Führungsschienen 27 auf der Oberseite des Gehäuses 3 eingreifen. Zwischen den beiden Führungsschienen ist ein Pneumatikzylinder 28 befestigt, dessen Kolbenstange an einer Kolbenbefestigung 37 mit dem Gestell verbunden ist. Die Versorgung des Pneumatikzylinders erfolgt über hier nicht dargestellte Pneumatikleitungen. In Figur 6 ist die vollständig ausgefahrene Position dargestellt, so dass die UV-Lampe 2 über ihre gesamte Länge nach unten auf das Substrat abstrahlt.

Über hier nicht näher dargestellte Begrenzungsmittel, wie z.B. steckbare Anschlagbolzen oder dergleichen, kann die maximal mögliche Ausfahrposition begrenzt werden. Eine derartige Begrenzung bewirkt beispielsweise, dass die Stirnseite des Bestrahlungskopfes nur bis auf die vertikale Ebene 36 ausfährt. In dieser Position gibt die UV-Lampe 2 nur über einen Teil ihrer Länge Strahlung nach unten ab. Der restliche Abschnitt der Lampe überlappt teilweise noch den fest unter dem Gehäuse 3 angeordneten Absorber 13. Dieser besteht aus grillartigen Lamellen und kann sich bei intensiver Bestrahlung bis auf Rotglut erhitzen. In der zurückgezogenen Stand-by Position bestrahlt die UV-Lampe 2 den Absorber über ihre gesamte Länge.

Als Substrat ist im vorliegenden Fall eine zylindrische Flaschenverschlusskappe 35 dargestellt, die auf das Ende eines Dorns 34 aufgesteckt ist. Bei einem vollständigen Ausfahren der UV-Lampe 2 würde ersichtlicherweise auch ein Teil des Dorns 34 bestrahlt und damit erwärmt. Da der Dorn 34 nicht gekühlt ist, könnte dies zu einer Beschädigung der Verschlusskappe 35 führen. Bei einem Ausfahren auf die Ausfahrposition 36 wird dagegen praktisch nur die Verschlusskappe 35 bestrahlt.

Das Gehäuse 3 ist in eine erste Strömungskammer 29 und eine zweite Strömungskammer 30 unterteilt. Als Unterteilung dienen dabei Trennbleche 31, die in der Mitte einen Längsschlitz 32 offenlassen. Dieser Längsschlitz verläuft über dem Längsschlitz 16, den die beiden Reflektorhälften bilden. Die Kühlluft tritt über die Zufuhrleitung 10 stirnseitig in die erste Strömungskammer 29 ein, umströmt die UV-Lampe 2 und ihren Reflektor 15 und gelangt dann in Pfeilrichtung b in die zweite Strömungskammer 30, welche sie ebenfalls stirnseitig über die Abfuhrleitung 11 wieder verlässt. Die Leitungen 10 und 11 sind als flexible Schlauchleitungen ausgebildet. Dies gilt auch für die Absorberabsaugleitung 33, über welche Umgebungsluft durch den Absorbergrill zu Kühlungszwecken abgesaugt wird. Die elektrischen Leitungen, welche zur UV-Lampe 2 bzw. zum Temperatursensor 19 führen, sind ebenfalls in einem flexiblen Schlauch 40 zusammengefasst.

Figur 9 zeigt ein Dilatationslager 38 für die Halterung der Quarzglasplatte 5. Diese ist mittels einer Halterung 39 derart am Gehäuse 3 befestigt, dass sie sich in Pfeilrichtung c ausdehnen kann. Die Halterung 39 darf dabei die Quarzglasplatte nicht festklemmen. Es hat sich vielmehr als vorteilhaft erwiesen, dass die Quarzglasplatte mit ausreichendem Spiel frei in der Halterung 39 aufliegt (strichpunktierte Position). Wird im Gehäuse gegenüber der Atmosphäre ein Unterdruck aufrechterhalten, wird die Quarzglasplatte angesaugt und presst sich dichtend gegen die Gehäuseöffnung (schraffierte Position). Denkbar wäre aber auch der Einsatz hochtemperaturbeständiger Gleitdichtungen.

## Patentansprüche

1. Vorrichtung zum Bestrahlen eines Substrats (1) mittels UV-Strahlen, mit einer UV-Lampe (2), welche derart in einem Gehäuse (3) angeordnet ist, dass UV-Strahlen direkt oder indirekt auf einer Austrittsseite (4) aus dem Gehäuse austreten, sowie mit Mitteln zum Kühlen der UV-Lampe durch einen Kühlgasstrom, wobei das Gehäuse (3) wenigstens je einen Kühlgaseinlass (6) und wenigstens je einen Kühlgasauslass (7) aufweist, so dass Kühlgas durch das Gehäuse durchleitbar ist, wobei das ganze Gehäuse (3) zwischen einer Arbeitsstellung, in welcher die UV-Strahlen auf das Substrat treffen und einer Stand-by Stellung, in welcher die UV-Strahlen vom Substrat weggelenkt sind, beweglich ist, und wobei die UV-Lampe (2) einen Reflektor (15) aufweist, der im Gehäuse (3) in der Arbeitsstellung und in der Stand-by Stellung allseits von Kühlgas umströmt ist, **dadurch gekennzeichnet, dass**
- die Austrittsseite (4) mit einer UV strahlungsdurchlässgen Glasplatte (5) verschlossen ist,
- dass das Gehäuse (3) zwischen der Arbeitsstellung und der Stand-by Stellung linear verschiebbar gelagert ist,
- und dass der Kühlgaseinlass (6) an eine Zufuhrleitung (10) und der Kühlgasauslass (7) an eine Abfuhrleitung (11) angeschlossen ist,
- wobei eine Zufuhrleitung und eine Abfuhrleitung an den Kühlgaseinlass beziehnungsweise an den Kühlgasauslass angeschlössen sind, die zur Kompensation der Relativlage zwischen der Arbeitsstellung und der Stand-by Stellung wenigstens abschnittsweise als flexible Leitungen oder als Teleskoprohre ausgebildet sind.

2. Vorrichtung nach Anspruch 1, **dadurch gekennzeichnet, dass** die Zufuhrleitung (10) mit einem Druckventilator (8) und/oder dass die Abfuhrleitung (11) mit einem Saugventilator (9) verbunden ist, dass im Gehäuse (3) ein Temperatursensor (19) angeordnet ist und dass am Druckventilator (8) und/oder am Saugventilator (9) Steuerungsmittel zum Steuern der das Gehäuse durchströmenden Luftmenge angeordnet sind, welche mit dem Temperatursensor in Wirkverbindung stehen.

3. Vorrichtung nach Anspruch 2, **dadurch gekennzeichnet, dass** die Steuerungsmittel eine motorisch gesteuerte Klappe (18, 18') zum Verändern des Strömungsquerschnitts aufweisen.

4. Vorrichtung nach Anspruch 2, **dadurch gekennzeichnet, dass** die Steuerungsmittel eine Frequenzsteuerung für den Antriebsmotor (17, 17') des Druckventilators und/oder des Saugventilators aufweisen.

5. Vorrichtung nach einem der Ansprüche 1 bis 4, **dadurch gekennzeichnet, dass** der Reflektor (15) einen auf seiner Symmetrie-Ebene liegenden und parallel zur UV-Lampe verlaufenden Längsschlitz (16) zum Durchleiten des Kühlgasstroms aufweist.

6. Vorrichtung nach einem der Ansprüche 1 bis 5, **dadurch gekennzeichnet, dass** der Reflektor (15) wärmestrahlungsdurchlässig ausgebildet ist.

7. Vorrichtung nach Anspruch 6, **dadurch gekennzeichnet, dass** der Reflektor (15) aus einer mit einer Spiegelschicht versehenen Glaskeramik besteht.

8. Vorrichtung nach einem der Ansprüche 1 bis 7, **dadurch gekennzeichnet, dass** neben dem Gehäuse ein Absorber (13) zum Absorbieren der Wärme- und UV-Strahlen in der Stand-by Stellung angeordnet ist, und dass am Absorber für zusätzliche Kühlung eine Absaugeinrichtung angeordnet ist.

9. Vorrichtung nach Anspruch 8, **dadurch gekennzeichnet, dass** die maximal mögliche Ausfahrposition des Gehäuses (3) zum Erreichen der Arbeitsstellung derart einstellbar ist, dass die UV-Lampe (2) nur mit einem Abschnitt das Substrat bestrahlt, während der verbleibende Abschnitt den Absorber bestrahlt.

10. Vorrichtung nach einem der Ansprüche 1 bis 9, **dadurch gekennzeichnet, dass** das Gehäuse (3) an wenigstens einer Führungsschiene (27) aufgehängt ist und mit einem Pneumatikzylinder (28) zwischen der Arbeitsstellung und der Stand-by Stellung verschiebbar ist.

11. Vorrichtung nach einem der Ansprüche 1 bis 10, **dadurch gekennzeichnet, dass** das Gehäuse (3) in eine erste Strömungskammer (29), in der die UV-Lampe (2) angeordnet ist, und in eine zweite Strömungskammer (30) unterteilt ist, und dass der Kühlgaseinlass (6) an der ersten Strömungskammer (29) und der Kühlgasauslass (7) an der zweiten Strömungskammer (30) angeordnet ist, wobei die beiden Strömungskammern über einen parallel zur UV-Lampe (2) verlaufenden Schlitz (32) bzw. über eine Reihe von Öffnungen miteinander verbunden sind.

12. Vorrichtung nach einem der Ansprüche 1 bis 11, **dadurch gekennzeichnet, dass** die Quarzglasplatte (5) derart in einem Dilatationslager (38) am Gehäuse gelagert ist, dass temperaturbedingte Ausdehnungen in Ihrer Ebene kompensierbar sind.

13. Verfahren zum Betrieb der Vorrichtung nach einem der Ansprüche 1 bis 12, **dadurch gekennzeichnet, dass** Kühlgas mit einem Druck von wenigstens ein Kilopascal über den Kühlgaseinlass (6) in das Gehäuse (3) eingespeist wird.

14. Verfahren zum Betrieb der Vorrichtung nach einem der Ansprüche 1 bis 12, **dadurch gekennzeichnet, dass** im Gehäuse ein unter dem Atmosphärendruck liegender Druck aufrechterhalten wird.

15. Verfahren zum Betrieb der Vorrichtung nach einem der Ansprüche 1 bis 12, **dadurch gekennzeichnet, dass** als Kühlgas Stickstoff verwendet wird.

## Claims

1. Apparatus for irradiating a substrate (1) by means of ultraviolet rays, having a UV lamp (2) which is arranged in a housing (3) in such a manner that ultraviolet rays exit the housing directly or indirectly on one exit face (4), and having means for cooling the UV lamp by a stream of cooling gas, the housing (3) incorporating at least one respective cooling gas inlet (6) and at least one respective cooling gas outlet (7), thereby enabling cooling gas to be conducted through the housing, the entire housing (3) being adapted to be moved between an operating position in which the ultraviolet rays strike the substrate and a stand-by position in which the ultraviolet rays are deflected away by the substrate, and the UV lamp (2) incorporating a reflector (15) around which cooling gas flows on all sides in the housing (3) in the operating position and in the stand-by position, **characterised in that**
- the exit face (4) is sealed with a glass slab (5) which is permeable to UV radiation,
- the housing (3) is mounted so as to be linearly displaceable between the operating position and the stand-by position,
- and the cooling gas inlet (6) is connected up to a feeder line (10) and the cooling gas outlet (7) to a take-off line (11),
- a feeder line and a take-off line being respectively connected up to the cooling gas inlet and the cooling gas outlet, at least sections of which are in the form of flexible lines or telescoping tubes in order to compensate for the relative situation of the operating position and the stand-by position.

2. Apparatus according to claim 1, **characterised in that** the feeder line (10) is joined to a fresh air ventilator (8) and/or the take-off line (11) to an exhauster (9), that a temperature sensor (19) is arranged in the housing (3), and that arranged on the fresh air ventilator (8) and/or on the exhauster (9) are control means for controlling the quantity of air that flows through the housing, which means are operatively connected to the temperature sensor.

3. Apparatus according to claim 2, **characterised in that** the control means incorporate a motor-driven butterfly valve (18, 18') for varying the flow cross-section.

4. Apparatus according to claim 2, **characterised in that** the control means incorporate a frequency control for the driving motor (17, 17') of the fresh air ventilator and/or of the exhauster.

5. Apparatus according to any of claims 1 to 4, **characterised in that** on its plane of symmetry and parallel to the UV lamp the reflector (15) incorporates a lengthways slot (16) for conducting the stream of cooling gas through.

6. Apparatus according to any of claims 1 to 5, **characterised in that** the reflector (15) is configured so as to let thermal radiation through.

7. Apparatus according to claim 6, **characterised in that** the reflector (15) consists of a glass-ceramic provided with a reflective coating.

8. Apparatus according to any of claims 1 to 7, **characterised in that** arranged alongside the housing is an absorber (13) for absorbing the thermal and ultraviolet radiation in the stand-by position, and that a suction device is arranged on the absorber for additional cooling.

9. Apparatus according to claim 8, **characterised in that** the maximum position by which it is possible to extend the housing (3) in order to reach the operating position can be adjusted in such a way that only one section of the UV lamp (2) irradiates the substrate, while the remaining section irradiates the absorber.

10. Apparatus according to any of claims 1 to 9, **characterised in that** the housing (3) is suspended on at least one guide rail (27) and is adapted to be moved between the operating position and the stand-by position by a pneumatic cyinder (28).

11. Apparatus according to any of claims 1 to 10, **characterised in that** the housing (3) is divided into a first flow chamber (29), in which the UV lamp (2) is arranged, and into a second flow chamber (30), and that the cooling gas inlet (6) is arranged on the first flow chamber (29) and the cooling gas outlet (7) is arranged on the second flow chamber (30), the two flow chambers being connected to one another via a slot (32) which runs parallel to the UV lamp (2) or over a row of apertures.

12. Apparatus according to any of claims 1 to 11, **characterised in that** the quartz glass slab (5) is mounted in a dilatation bearing (38) on the housing in such a manner that temperature-governed expansions in the plane thereof can be compensated.

13. Method for operating the apparatus according to any of claims 1 to 12, **characterised in that** cooling gas at a pressure of not less than one kilopascal is fed into the housing (3) via the cooling gas inlet (6).

14. Method for operating the apparatus according to any of claims 1 to 12, **characterised in that** a pressure below atmospheric pressure is maintained in the housing.

15. Method for operating the apparatus according to any of claims 1 to 12, **characterised in that** nitrogen is used as the cooling gas.

## Revendications

1. Dispositif pour exposer un substrat (1) à des UV, comportant une lampe UV (2) qui est disposée dans une enveloppe (3) de telle sorte que les UV sortent de l'enveloppe directement ou indirectement sur un côté sortie (4), et des moyens pour refroidir la lampe UV grâce à un courant de gaz de refroidissement, étant précisé que l'enveloppe (3) a au moins une admission de gaz de refroidissement (6) et au moins une sortie de gaz de refroidissement (7), de sorte que le gaz de refroidissement peut traverser l'enveloppe, que toute l'enveloppe (3) est mobile entre une position de travail dans laquelle les rayons UV arrivent sur le substrat et une position d'attente dans laquelle les UV sont éloignés du substrat, et que la lampe UV (2) a un réflecteur (15) qui est entouré de tous les côtés par le courant de gaz de refroidissement dans l'enveloppe (3) en position de travail et en position d'attente,
**caractérisé**
- **en ce que** le côté sortie (4) est fermé par une plaque de verre (5) qui laisse passer les UV,
- **en ce que** l'enveloppe (3) est montée pour être mobile linéairement entre la position de travail et la position d'attente,
- et **en ce que** l'admission de gaz de refroidissement (6) est raccordée à une conduite d'amenée (10), et la sortie de gaz de refroidissement (7) à une conduite d'évacuation (11),
- étant précisé qu'il est prévu, raccordées respectivement à l'admission de gaz de refroidissement et à la sortie de gaz de refroidissement, une conduite d'amenée et une conduite d'évacuation qui sont conçues au moins par sections, pour compenser la position relative entre la position de travail et la position d'attente, comme des conduites flexibles ou comme des tubes télescopiques.

2. Dispositif selon la revendication 1, **caractérisé en ce que** la conduite d'amenée (10) est reliée à un ventilateur soufflant (8) et/ou la conduite d'évacuation (11) à un ventilateur aspirant (9), **en ce qu'**une sonde de température (19) est disposée dans l'enveloppe (3) et **en ce qu'**il est prévu sur le ventilateur soufflant (8) et/ou sur le ventilateur aspirant (9) des moyens de commande pour commander la quantité d'air qui traverse l'enveloppe, lesquels moyens de commande sont en relation fonctionnelle avec la sonde de température.

3. Dispositif selon la revendication 2, **caractérisé en ce que** les moyens de commande comportent un clapet (18, 18') commandé par moteur et destiné à modifier la section transversale d'écoulement.

4. Dispositif selon la revendication 2, **caractérisé en ce que** les moyens de commande comportent une commande de fréquence pour le moteur d'entraînement (17, 17') du ventilateur soufflant et/ou du ventilateur aspirant.

5. Dispositif selon l'une des revendications 1 à 4, **caractérisé en ce que** le réflecteur (15) a une fente longitudinale (16), située sur un plan de symétrie et parallèle à la lampe UV, pour le passage du courant de gaz de refroidissement.

6. Dispositif selon l'une des revendications 1 à 5, **caractérisé en ce que** le réflecteur (15) est conçu pour laisser passer le rayonnement thermique.

7. Dispositif selon la revendication 6, **caractérisé en ce que** le réflecteur (15) se compose d'une vitrocéramique pourvue d'une couche réfléchissante.

8. Dispositif selon l'une des revendications 1 à 7, **caractérisé en ce qu'**il est prévu, près de l'enveloppe, un absorbeur (13) destiné à absorber les rayons thermiques et les UV, dans la position d'attente, et **en ce qu'**il est prévu sur l'absorbeur un dispositif d'aspiration pour un refroidissement supplémentaire.

9. Dispositif selon la revendication 8, **caractérisé en ce que** la position déployée possible maximale de l'enveloppe (3), pour atteindre la position de travail, est réglable de telle sorte que la lampe UV (2) n'expose le substrat aux rayons qu'avec une section, tandis que la section restante expose l'absorbeur aux rayons.

10. Dispositif selon l'une des revendications 1 à 9, **caractérisé en ce que** l'enveloppe (3) est suspendue à au moins un rail de guidage (27) et est mobile, grâce à un vérin pneumatique (28), entre la position de travail et la position d'attente.

11. Dispositif selon l'une des revendications 1 à 10, **caractérisé en ce que** l'enveloppe (3) est divisée en une première chambre d'écoulement (29) dans laquelle est disposée la lampe UV (2), et une seconde chambre d'écoulement (30), et **en ce que** l'admission de gaz de refroidissement (6) est disposée sur la première chambre d'écoulement (29), et la sortie de gaz de refroidissement (7) sur la seconde chambre d'écoulement (30), les deux chambres d'écoulement étant reliées par une fente (32) parallèle à la lampe UV (2) ou par une rangée d'ouvertures.

12. Dispositif selon l'une des revendications 1 à 11, **caractérisé en ce que** la plaque de verre quartzeux (5) est montée sur l'enveloppe dans un montage de dilatation (38) de telle sorte que les dilatations dues à la température puissent être compensées dans son plan.

13. Procédé pour faire fonctionner le dispositif selon l'une des revendications 1 à 12, **caractérisé en ce qu'**un gaz de refroidissement est amené dans l'enveloppe (3) par l'admission de gaz de refroidissement (6) avec une pression d'au moins un kilopascal.

14. Procédé pour faire fonctionner le dispositif selon l'une des revendications 1 à 12, **caractérisé en ce qu'**une pression inférieure à la pression atmosphérique est maintenue dans l'enveloppe.

15. Procédé pour faire fonctionner le dispositif selon l'une des revendications 1 à 12, **caractérisé en ce qu'**on utilise comme gaz de refroidissement de l'azote.
